# EUROPÄISCHE PATENTSCHRIFT

(11) **EP 0 069 125 B1**
(45) Veröffentlichungstag und Bekanntmachung des Hinweises auf die Patenterteilung: **05.09.1984**
(21) Anmeldenummer: 81903113.9
(22) Anmeldetag: 31.10.1981
(51) Int. Cl.: F02N 15/06, F02N 15/04

(54) **ANDREHVORRICHTUNG FÜR BRENNKRAFTMASCHINEN**
STARTER FOR COMBUSTION ENGINE
DEMARREUR POUR MOTEUR A COMBUSTION

(30) Priorität: 14.01.1981 DE 3100869
(43) Veröffentlichungstag der Anmeldung: 12.01.1983
(73) Patentinhaber: ROBERT BOSCH GMBH, 70442 Stuttgart (DE)
(72) Erfinder: RÜHLE, Walter, D-7015 Korntal (DE)
(74) Vertreter: Witte, Alexander (DE)
(86) Internationale Anmeldenummer: DE8100184
(87) Internationale Veröffentlichungsnummer: WO8202419

## Beschreibung

### Stand der Technik

Die Erfindung geht von einer Andrehvorrichtung für Brennkraftmaschinen nach der Gattung des Anspruchs 1 aus. Bei der solchen bekannten Andrehvorrichtung ist das Hohlrad des Stirnradvorgeleges für sich ausgebildet und auf der Getriebewelle anschließend an einen Steilgewindeabschnitt formschlüssig über eine Geradverzahnung auf der Getriebewelle befestigt. Dabei ist von Nachteil, daß die Verbindung Hohlrad mit Getriebewelle verhältnismäßig schwach ausgebildet ist und das Hohlrad nur eine verhältnismäßig kurze Sitzlänge auf der Getriebewelle hat, wodurch die Gefahr vorzeitigen Verschleißes durch Brechen und Verkanten gegeben ist. Weiterhin ist aus DE-A 26 54 987 ein Stirnradvorgelege bekannt, dessen Hohlrad mit einem Lageransatz versehen ist. Das Hohlrad mit dem Lageransatz ist auf die Getriebewelle gepreßt. Die Preßverbindung zwischen Hohlrad und Getriebewelle reicht jedoch nur zur Übertragung eines bestimmten maximalen Drehmoments aus. Wird das maximale Drehmoment überschritten, drehen sich Hohlrad und Getriebewelle mit verschiedenen Drehzahlen. Das wird zwar als Stoßdämpfung genützt. Von Nachteil ist jedoch die längere Bauweise, weil sich erst an den Befestigungsbe- _{'} reich für den Lageransatz des Hohlrades der Steilgewindeabschnitt der Getriebewelle anschließen kann, auf dem der Mitnehmer des Freilaufs sitzt.

Außerdem ist aus JP-A-55-98 661 ein Stirnradvorgelege bekannt, bei dem das Hohlrad einstückig mit der Getriebewelle ausgebildet ist. Dabei ist wiederum von Nachteil, daß die Getriebewelle als Drehmoment übertragendes Teil zwischen der Antriebswelle des Andrehmotors und dem Andrehritzel dient. Die verhältnismäßig dünne und lange Getriebewelle ist somit Torsionsbeanspruchungen und Zündstößen ausgesetzt, die zu Brüchen der Getriebewelle und/ oder Schäden an dem einstückig mit ihr verbundenen Hohlrad führen können.

### Vorteile der Erfindung

Die erfindungsgemäße Andrehvorrichtung für Brennkraftmaschinen mit den kennzeichnenden Merkmalen des Anspruchs 1 hat demgegenüber den Vorteil, daß das mit der Hülse einteilig ausgebildete Hohlrad eine lange Führungslänge auf einer verhältnismäßig dünnen und somit materialsparenden Getriebewelle hat, mit der es nicht fest verbunden sein muß, weil es zugleich den Steilgewindeabschnitt aufweist. Dadurch wird eine verkürzte Baulänge der Andrehvorrichtung ermöglicht und die dünne Getriebewelle nicht als Drehmoment übertragendes Teil benötigt.

Durch die in den Unteransprüchen aufgeführten Maßnahmen sind vorteilhafte Weiterbildungen der im Anspruch 1 angegebenen Andrehvorrichtung möglich. Besonders vorteilhaft ist durch die Ausbildung des Holrades mit Steilgewindehülse als Fließpreßteil oder Spritzteil aus Kunststoff die Verringerung der Zahl der Einzelteile und somit der Montagekosten. Darüberhinaus läßt sich bei der raumsparenden Ausbildung und Anordnung das Vorgelege mit einfachen Mitteln schmiermitteldicht machen.

### Zeichnung

Ein Ausführungsbeispiel der Erfindung ist in der Zeichnung dargestellt. Sie zeigt eine Andrehvorrichtung teilweise im Längsschnitt.

### Beschreibung des Ausführungsbeispieles

Eine Andrehvorrichtung hat einen Andrehmotor 1 mit einem Gehäuse 2, in dem eine Erregerwicklung 3 befestigt ist. Eine Antriebswelle 4 trägt einen Anker 5 und einen Kommutator 6. Sie ist mit ihrem kommutatorseitigen Ende in einem Lagerdeckel 7 und mit ihrem anderen Ende in einem Zwischenlager 8 drehbar gelagert. Lagerdeckel 7 und Zwischenlager 8 sind mit Zuganker 9 jeweils an einer Stirnseite des Gehäuses 2 in an sich bekannter Weise befestigt. An der anderen Stirnseite des Zwischenlagers 8 ist ein Antriebslager 10 in ebenfalls bekannter und nicht näher dargestellter Weise angeschraubt. Parallel zum Zwischenlager 8 ist am Antriebslager 10 unter Zwischenlage eines Dichtteils 11 ein Einrückrelais 12 mit Schrauben 13 befestigt.

Im Zwischenlager 8 ist eine erste Lagerbohrung 14 ausgebildet, in welcher ein Lager 15 eingesetzt ist, in dem die Antriebswelle 4 drehbar aufgenommen ist. Ein Ende der Antriebswelle 4 ist im Lagerdeckel 7 drehbar aufgenommen. Das durch das Lager 15 ragende andere Ende der Antriebswelle 4 ist mit einer Geradverzahnung 16 versehen und dient als treibendes Rad eines Stirnradvorgeleges. Das Stirnradvorgelege hat ein Hohlrad 17, das mit der Geradverzahnung 16 in Eingriff steht. Das Hohlrad 17 ist einteilig mit einer Lagerhülse 18 ausgebildet. Das aus Hohlrad 17 und Lagerhülse 18 bestehende Teil ist beispielsweise als Fließpreßteil ausgebildet. Es kann auch als Spritzteil aus Kunststoff ausgeführt sein. Auf der Außenseite der Lagerhülse 18 ist gleich ein Steilgewinde 19 mitausgebildet. Das Hohlrad 17 mit der Lagerhülse 18 ist auf einer Getriebewelle 20 gelagert. Ein Ende der Getriebewelle 20 ist in einem Lager 21 drehbar aufgenommen, welches in einer zweiten Lagerbohrung 22 des Zwischenlagers 8 eingesetzt ist. Das zweite Ende 23 der Getriebewelle 20 ist in einem Lager 24 eines Lagerfortsatzes 25 des Antriebslagers 10 drehbar aufgenommen.

Auf dem Steilgewinde 19 der auf der Getriebewelle 20 sitzenden Lagerhülse 18 ist ein Mitnehmer 26 verschraubbar angeordnet. Der Mitnehmer 26 ist einstückig über einen Flansch 27 mit einem äußeren Laufring 28 eines Freilaufs 29 verbunden. Ein innerer Laufring 30 des Freilaufs 29 ist als Fortsatz eines Andrehritzels 31 ausgebildet, welches dreh- und verschiebbar auf der Getriebewelle 20 sitzt. Die Laufringe 28 und 30 schließen Räume ein, in denen Rollen 32 und nicht näher dargestellte zugehörige Federn untergebracht sind. Eine Deckscheibe 33 schließt die Räume ab. An ihrer äußeren Seite liegt eine Ausgleichsscheibe 34 an. Ein auf dem äußeren Laufring 28 befestigtes Verschlußteil 35 greift über die Ausgleichsscheibe 34 und hält die Freilaufteile 28, 30, 32, 33, 34 zusammen.

Nahe dem Lagerfortsatz 25 ist auf der Getriebewelle 20 ein Anschlagring 36 angeordnet. Zwischen dem Andrehritzel 31 und dem Anschlagring 36 ragt ein Zahnkranz 37 einer anzudrehenden Brennkraftmaschine durch eine maulartige Öffnung 38 des Antriebslagers 10 in den Einspurbereich des Andrehritzels 31.

Auf dem Mitnehmer 26 sitzt eine Einspurfeder 39 zwischen dem Flansch 27 und einer ebenfalls auf dem Mitnehmer 26 angeordneten ersten Anschlaghülse 40. Eine Mitnehmerscheibe 41 ist zwischen der ersten Anschlaghülse 40 und einer zweiten Anschlaghülse 42 axial und radial bewegbar angeordnet. Die zweite Anschlaghülse 42 liegt an einem Anschlagring 43 des Mitnehmers 26 an. Die Mitnehmerscheibe 41 ist an einem gabelförmigen Einrückhebel 44 angelenkt.

Der Einrückhebel 44 ist an einem Lagerteil 45 schwenkbar gelagert. Das Lagerteil 45 ist in Ausnehmungen des Antriebslagers 10 eingesetzt.

Das freie Ende 46 des Einrückhebels 44 ragt in einen Schlitz 47 einer Schaltstange 48 eines nicht näher dargestellten Magnetankers des Einrückrelais 12. Zwischen dem Ende 46 des Einrückhebels 44 und dem Einrückrelais 12 ist eine Rückstellfeder 49 angeordnet, deren eines Ende an einem Federlager 50 anliegt. Das Federlager 50 ist streifenförmig ausgebildet, erstreckt sich ebenfalls durch den Schlitz 47 der Schaltstange 48 und seine rechtwinklig abgebogenen Enden greifen über den anliegenden Endabschnitt der Rückstellfeder 49.

Eine Abdeckkappe 51 ist im wesentlichen napfförmig ausgebildet. Sie umgibt das in das Antriebslager 10 ragende Hohlrad 17, wobei sich die Lagerhülse 18 samt Getriebewelle 20 durch ein Loch im Boden der Abdeckkappe 51 erstreckt. Der flanschartige Rand 52 der Abdeckkappe 51 ist zwischen einem vorspringenden Auflagerand 53 des Zwischenlagers 8 einerseits und einer Innenschulter 54 an der Stirnseite 54 des Antriebslagers 10 andererseits eingesetzt. Dadurch ist der Andrehmotor 1 mit dem Stirnradvorgelege 16, 17 Schmutz- und feuchtigkeitsdicht von dem über die maulartige Öffnung 38 offenen Antriebslager 10 abgeschlossen. Außerdem kann beim Andrehvorgang durch Drehen des Stirnradvorgeleges 16, 17 das in das Vorgelege 16, 17 eingebrachte Schmiermittel nicht mehr herausgeschleudert werden oder auslaufen.

## Patentansprüche

1. Andrehvorrichtung für Brennkraftmaschinen mit einem Andrehmotor, dessen Antriebswelle (4) Teil eines Stirnradvorgeleges mit einem auf einer Getriebewelle gelagerten Hohlrad (17) ist, das mit einem dreh- und längsbewegbar auf der Getriebewelle (20) angeordneten Andrehritzel (31) über einen Freilauf und einen Mitnehmer, welcher auf einem Steilgewindeabschnitt bewegbar angeordnet ist, in Wirkverbindung steht, dadurch gekennzeichnet, daß das Hohlrad (17) einteilig mit einer das Steilgewinde (19) tragenden Hülse (18), auf der der Mitnehmer (26) sitzt, ausgebildet ist.

2. Andrehvorrichtung nach Anspruch 1, dadurch gekennzeichnet, daß das einteilig mit der Hülse (18) verbundene Hohlrad (17) als Fließpreßteil ausgebildet ist.

3. Andrehvorrichtung nach Anspruch 1, dadurch gekennzeichnet, daß das einteilig mit der Hülse (18) verbundene Hohlrad (17) als Spritzteil aus Kunststoff ausgebildet ist.

4. Andrehvorrichtung nach einem der Ansprüche 1 bis 3, dadurch gekennzeichnet, daß eine am Zwischenlager (8) anliegende Abdeckkappe (51) das Hohlrad (17) abdichtend umgreift.

## Claims

1. Starting device for internal-combustion engines, with a starter motor, the drive shaft (4) of which is part of a spur gear with a hollow wheel (17) which is mounted on a transmission shaft and which is connected operatively to a starting pinion (31), arranged rotatably and longitudinally moveably on the transmission shaft (20), via a free-wheel and an engagement means arranged moveably on a coarse-thread portion, characterised in that the hollow wheel (17) is made in one piece with a sleeve (18) which carries the coarse-thread (19) and on which the engagement means (26) rests.

2. Starting device according to claim 1, characterised in that the hollow wheel (17) connected in one piece to the sleeve (18) is designed as an extrusion moulding.

i3. Starting device according to claim 1, characterised in that the hollow wheel (17) connected in one piece to the sleeve (18) is designed as a plastic injection moulding.

4. Starting device according to one of claims 1 to 3, characterised in that a cover cap (51) resting against the intermediate bearing (8) surrounds the hollow wheel (17) so as to seal it off.

## Revendications

1. Dispositif de démarrage pour moteurs à combustion interne, avec un moteur d'entraînement, dont l'arbre d'entraînement (4) fait partie d'une transmission à engrenage droit comportant une roue creuse (17) montée sur un arbre de transmission, cette roue creuse étant en liaison opérationnelle, par l'intermédiaire d'une roue libre et d'un organe d'entraînement, lequel est disposé mobile sur une partie à filetage raide, avec un pignon de démarrage (31) disposé, en étant susceptible de tourner et de se déplacer longitudjnalement, sur l'arbre de transmission (20), dispositif caractérisé en ce que la roue creuse (17) est réalisée d'une seule pièce avec une douille (18), portant le filetage raide (19) et sur laquelle est placé l'organe d'entraînement (26).

2. Dispositif de démarrage selon la revendication 1, caractérisé en ce que la roue creuse (17) venue d'une seule pièce avec la douille (18) est une pièce extrudée.

3. Dispositif de démarrage selon la revendication 1, caractérisé en ce que la roue creuse (17) venue d'une seule pièce avec la douille (18) est une pièce moulée par injection en matière plastique.

4. Dispositif de démarrage selon une des revendications 1 à 3, caractérisé en ce qu'un capot de recouvrement (51) s'appliquant sur le support intermédiaire (8) vient en prise de façon étanche sur la roue creuse (17).
